# EUROPÄISCHE PATENTSCHRIFT

(11) **EP 1 077 178 B1**
(45) Veröffentlichungstag und Bekanntmachung des Hinweises auf die Patenterteilung: **22.09.2004**
(21) Anmeldenummer: 00114738.8
(22) Anmeldetag: 08.07.2000
(51) Int. Cl.: B65C 9/22

(54) **Einstellbarer Leimschaber**
Adjustable doctor blade
Râcleur de colle réglable

(30) Priorität: 17.08.1999 DE 19938878
(43) Veröffentlichungstag der Anmeldung: 21.02.2001
(73) Patentinhaber: KHS Maschinen- und Anlagenbau Aktiengesellschaft, 44143 Dortmund (DE)
(72) Erfinder: Krämer, Klaus, 44267 Dortmund (DE)

(56) Entgegenhaltungen:
- DE-A- 4 019 409

## Beschreibung

The invention relates to a support for holding open a bag, in particular a plastic material rubbish bag.

It can be difficult to hold open a bag with one hand while loading a bag with the other. This is particularly the case with the most common type of bags, which are made from lightweight plastic material. The problem is that when a bag is held at one point from its opening, the weight of the bag tends to pull down the side of the opening away from the person's hand to close off the opening.

The problem of loading a bag held by one hand is exacerbated outside if there is any wind, which will then make the bag move or flap about. Once the bag is partially loaded, the weight from the load inside the bag can pull the opening tightly closed.

One way to deal with this problem is to place the bag on the ground so that it is supported from underneath, and then arrange the opening to be wide open. Again, if the bag is outside and there is any wind, the opening can be blown closed. If the person using the bag has to move around, then it is inconvenient to keep placing the bag on the ground.

One bag support is described in patent document DE G 9204383.6. This discloses a bag support having a supporting frame through which an open bag is inserted. The open edge of the bag is draped over the frame and then secured to the frame by removable spring clips. The spring clips are clipped over the bag where this is draped over the frame. The spring clips have a central inwardly projecting stud which pierces the bag to secure the bag to the frame.

It is an object of the invention to provide a bag support which is convenient to use and which addresses these issues.

Accordingly, the invention provides a support for holding open a bag, comprising a hoop and a plurality of clips around the hoop, the hoop having an outer surface that has a convexly curved portion and a circular, elliptical or oval circumference that defines an opening through which an open bag may be inserted with the opening of the bag being clipped to the clips, the hoop thereby supporting the bag so that the bag hangs from the hoop opening when the hoop is raised, characterised in that: each clip extends around said convexly curved portion between a portion of the clip that is permanently affixed to the hoop and a free portion of the clip that has a spring-biased shape that conforms with said convex surface over an arc of at least about 90°, the free portion of each clip terminating at a free end that may be pulled away from the convex surface to allow a bag opening to be inserted between the clip and the hoop.

In one preferred embodiment of the invention, the convexly curved portion faces away from the hoop opening, and in another preferred embodiment of the invention, the convexly curved portion faces in towards the hoop opening.

With either embodiment, when a bag opening is clipped to the hoop, it can be arranged to hang over both the bag support and the clips. The forces between the bag and the hoop, due both to the spring bias of the clip and any weight carried by the bag, will help press the bag opening in towards the convex surface in order to retain the bag opening to the hoop.

A person may then insert the open bag either through the hoop opening, or around the outside of the hoop, and then removably affix the bag to the hoop by means of the clips. To maximise the usable volume of the bag, the bag should affix to the clips near edges of the bag opening. The person may then grasp the hoop with one hand and raise the assembly so that the hoop supports the bag and keeps the bag open. When the bag is loaded, then the bag may be removed from the hoop by unclipping the clips from the bag.

The convex curved surface preferably extends fully around the hoop to provide a smooth contour over which the bag opening is draped. When the bag becomes heavily loaded, such a smooth contour spreads forces from the weight of the load to provide a gentle support. Thus even a relatively thin plastic material bag, such as a large black rubbish bag, can be supported without tearing the bag.

The convex surface may advantageously extend substantially fully around a cross-section through the hoop, for example having a substantially circular cross-section. This can provide a comfortable profile for a person to grip.

Because the clips are shaped and spring-biased to conform to the convex surface, the bag is held to the hoop by the pressure exerted between the clip and the hoop. In this sense, the body of the hoop forms one side of the clip holding the bag. Advantages of this arrangement are the simple mechanical construction of the clip, together with the extended area over which pressure is exerted in the clip on the bag. This helps spread the load on the clip, thereby reducing wear and tear on the clip, as well as reducing the risk that weight on the bag will either dislodge the bag from the clip or tear the bag at the clip.

The convex surface and the clips extend over an arc of at least about 90°, and preferably up to about 270°.

To aid insertion of the bag between the clip and the curved surface of the hoop, the clips may have a lip that rises from the surface of the hoop.

The clips may be held to the hoop by rivets or screws, but it is preferred if the clip is integral with the hoop. For example, if the clip and hoop are made from thermoplastic material, then the clip may be joined integrally with the hoop by heat or ultrasonic welding.

In order to support the bag with an opening with as large an area as possible, the hoop may be circular. Since the bag support is then circularly symmetric, the user may hold the hoop at any point along the circumference of the hoop.

Preferably, there are at least three clips around the hoop so that the bag is supported substantially fully around the hoop. So that the user does not have to clip the bag to too many clips, it is also preferred if there are no more than eight clips around the hoop.

To support the bag evenly on the hoop, the clips should be spaced equidistantly around the hoop.

The invention will now be described by way of example, with reference to the accompanying drawings, in which:
Figure 1 is a top plan view of a bag support according to a first embodiment of the invention, comprising a hoop and a plurality of clips, before a bag is clipped to the support;
Figure 2 is a cross-section through one of the clips and the hoop, taken along line II-II of Figure 1;
Figure 3 is a cross-section similar to Figure 2, showing how a clip is opened to receive an open edge of a bag;
Figure 4 is a side view of a clip, taken along line IV-IV of Figure 1;
Figure 5 is a side view of a bag support assembly, comprising the bag support of Figure 1 with a bag clipped to the hoop;
Figures 6 to 10 are views similar to those respectively of Figures 1 to 5, of a bag support according to a second embodiment of the invention;
Figure 11 is a cross-section through a bag support according to a third embodiment of the invention;
Figure 12 is a cross-sectional view through the bag support of Figure 11, taken along the line XII-XII;
Figures 13 and 14 are cross-sectional views respectively through bag supports according to a fourth and a fifth embodiment of the invention; and
Figure 15 is a side view of either of the bag supports of Figures 13 or 14, taken along line XV-XV.

Figures 1 and 6 show, respectively, a bag support 1,101 according to a first and a second embodiment of the invention. Features of the bag support according to the second embodiment similar to those of the first embodiment are indicated by similar reference numerals incremented by 100. The construction and use of each embodiment is similar, and so will mainly be described together.

The bag support comprising a hoop 2,102 which extends around a full circular loop, and six clips 4,104, which are spaced equidistantly around the circular periphery of the hoop 2,102. The hoop 2,102 is a unitary moulding in a suitable plastics material, such as PVC or polypropylene.

The enclosed circular shape of the hoop defines an opening 13,113 through the hoop 2,102.

As shown in Figures 2 and 6, the hoop 2,102 may be hollow in order to reduce its weight and manufacturing cost.

Each of the clips 4,104 is identical. Figures 2, 3 and 4 and Figures 7, 8 and 9 show the construction and operation of each of the clips 4,104 in more detail. The support 1,101 has a cross-section 30,130 with generally circular profile, with a convexly curved surface 5,105. In the first embodiment of the support 1, the convex surface 5 is on the portion of the hoop facing away from the hoop opening 13,113, and in the second embodiment of the support 101, the convex surface 105 is on the portion of the hoop facing in towards the hoop opening 113.

The clip 4,104 extends around the hoop in an essentially rectangular band over about 210° between an upper portion 6,106 of the hoop at which the clip 4,104 is permanently held to the hoop 2,102, and a lower portion 8,108 of the hoop at which the clip 4,104 has a free end 10,110. The clip 4,104 is formed in a similar material to the hoop 2,102, so that the clip 4,104 and the hoop 2,102 may be heat or ultrasonically welded or glued together at the upper portion 6,106 of the hoop so that the clip 4,104 and hoop 2,102 are integral with each other.

The clip 4,104 is formed initially with a radius of curvature smaller than that of the hoop 2,102, so that when the clip 4,104 is permanently affixed to the hoop 2,102, the clip is elastically deformed to the hoop's radius of curvature. The clip 4,104 is thereby spring-biased to conform closely to the curved surface 5,105 of the hoop 2,102.

The clip free end 10,110 is lip-shaped to depart from the surface of the hoop 2,102. A person may then readily press or pull the clip free end 10,110 down, as shown by arrow 12,112, in order to elastically deform open the clip 2,102, as drawn in phantom in Figures 2 and 7. This provides an opening 11,111 in the clip 4,104.

Figures 5 and 10 shows respectively first and second embodiments of a bag support assembly 20,120, comprising a plastic refuse bag 14,114 with a bag opening 16,116 removably affixed to the hoop 2,102. The bag opening 16,116 has an edge 17,117 that has been inserted into the clip opening 11,111 to affix the bag 14,114 removably to the hoop 2,102. The bag 14,114 is clipped to the hoop 2,102 in the following manner. First the bag 14,114 is opened up and placed through the hoop opening 13,113, with the bag opening edge 17,117 adjacent the hoop 2,102. The user then pulls open 12,112 in turn each clip free end 10,110, and guides the bag opening edge 17,117 so that this enters the opening 11,111 in the clip 4,104. The bag opening edge 17,117 may then be inserted as far as the clip 4,104 is opened. When the free end 10,110 of the clip 4,104 is released, this springs back against the bag opening edge 17,117 and the hoop 2,102 to press the bag opening 16,116 in towards the convex outer surface of the hoop 2,102. The clip 4,104 and the hoop 2,102 therefore co-operate to pinch the open edge 17,117 of bag. The bag opening 16,116 is thereby gripped and retained to the hoop 2,102. Once the bag opening edge 17,117 has been clipped by all six clips 4,104, the bag 14,114 will be supported by the hoop 2,102.

As illustrated in Figure 3, when the bag is loaded so that weight 18,118 bears down on the bag 14,114 and hoop 2,102, the weight 18,118 will be borne by the hoop along the upwardly curving portion 6,106 of the hoop, where the bag loops over bag support 1. The forces between the bag support 1,101 and hoop 2,102 will be substantially or essentially normal to the convex outer surfaces of the hoop 2,102 and clip 4,104, where these contact the bag 14,114, as indicated by arrows 19,119 in Figures 3 and 8. These forces 19,119, tend to compress the clip more securely against the hoop, particularly on the hoop convex surface 5,105. Therefore, as the bag 14,114 is loaded, it becomes ever more securely pinched between the clip 4,104 and the hoop 2,102.

When the bag 14,114 is to be removed from the bag support 1,101, then the weight of the bag may be relieved from the bag support, for example by placing the base 22,122 of the bag on the ground. Each clip 4,104 may then in turn be opened up so that the opening 16,116 of the bag 14,114 can be disengaged from the clip 4,104.

If the hoop 2,102 is to be used to support a large black plastic rubbish bag, then the hoop should be about 250 mm to 450 mm in diameter. The cross-section of the hoop 2,102 should be between about 25 mm and 45 mm, and most preferably 35 mm to provide strength and a secure and comfortable grip to the user, whilst at the same time keeping the material and hence manufacturing cost of the hoop 2,102 to a minimum.

Optionally, the hoop 2,102 and/or the clips 4,104 may be roughened, for example with cross-hatching (not shown) to improve grip on the bag 14,114. Additionally or alternatively, the hoop 2,102 and/or the clips 4,104 may have an elastomeric surface, or other such relatively high friction surface, to improve grip on the bag 14,114.

The hoop 2,102 need not be circular. In some circumstances, it may be desirable for the hoop to have an oval or an elliptical circumference (not shown). This will reduce the open area of the bag opening 16,116, but this may not be a problem when the bag support is to be used to collect smaller objects. This arrangement may provide advantages in that wind will not so easily enter the bag, which could be a problem if the bag contains lightweight objects, such a scraps of paper that could be blown out of the bag. If such a non-circular hoop were held at a point along a longer side of the hoop, then the centre of gravity of the bag support assembly would tend to be closer to a line directly under the supporting hand. This would tend to reduce any twisting forces between the hand and hoop when the bag was heavily loaded.

An advantage of the first embodiment 1, as compared with the second embodiment 101, is that it has been found to be easier to affix and remove the bag 14 to the clips 4 when the clip openings 11 face outwards from the bag 14. An advantage of the second embodiment 101, as compared with the first embodiment 1, is that the clips 104 are more concealed and less likely to be inadvertently opened, for example if the support 101 is pulled along the ground.

A hoop similar to those described above may be provided with clips 4,104 according to both the first and second embodiments. For example, there may be a total of twelve such clips of alternating embodiments equally spaced around a circular hoop. The user of the support may then choose between having the bag affixed to the hoop with the bag opening either inside or outside the hoop opening.

Figure 11 shows a cross section similar to that of Figures 7 or 8, through a bag support 201 according to a third embodiment of the invention. This bag support 201 has a hollow hoop 202 with six similar holes 34 spaced equidistantly around the circumference of the hoop 202. Each of six clips 204 is essentially cylindrical and has an outwardly flared and split stud 35 that projects downwardly and inwardly so that each clip 204 can be permanently affixed to the hoop 202 by press-fitting the stud through the hole 35. Figure 12 shows how this holds the clip 204 closely to the hoop 202 near the stud 35. A free end 210 of the clip 204 can then be pressed as described above to open up the clip 204 and allow a bag 214 to be engaged with the clip 204. Compared with the embodiments described above, the clip 204 extends close to 360° around the cross-sectional circumference of the hoop 202, which helps provide greater grip of the bag 214 between the clip 204 and the hoop 202. The clip free end 210 is also larger than the free end of the previously described embodiments, which facilitates the opening of the clip 204.

Figure 13 shows a cross section similar to that of Figures 11, through a bag support 301 according to a fourth embodiment of the invention. This differs from the embodiment of Figure 11 in two ways. First, an outwardly flared and split stud 135 that projects upwardly and inwardly into the hollow hoop 302 so that each clip 304 can be permanently affixed to the hoop 302 by press-fitting the stud through a matching hole 135. Second, the clip 304 has a portion that is thin relative to the rest of the clip which forms a hinge 40 to permit the clip 304 to open fully. As can be seen in Figure 15, the hinge 40 runs the length of the clip 304 parallel to the plane of the hoop 302. Although the clip 304 is hinged, and therefore free to pivot open fully away from the hinge, the clip still grips a bag securely when closed. This is because the clip 304 when closed extends more than 180° around the cross-sectional circumference of the hoop 302, and because the clip is formed with a curvature with a radius less than that of the cross-sectional radius of the hoop 302. The clip is therefore spring biased when closed to hold the bag securely.

Figure 14 shows a cross section similar to that of Figure 11, through a bag support 401 according to a fifth embodiment of the invention. This is the same as the bag support 301 with hinged clips 304 described above, with the exception that each clip 404 is glued, heat or ultrasonically welded, or otherwise permanently affixed to an unbroken outer surface of the hoop 402.

Because the hinged clips 304,404 each open fully by bending back from the respective hinge 40,140, it is easier to insert a bag fully between the clip and the hoop 302,402.

The embodiments shown in Figure 13 and 14 may be used inverted, that is with the free ends 310,410 extending upwards. In this case, the bag will extend around the outer surface of the hoop and over the hinges 40,140.

Bag supports such as those described above are convenient to use and are effective in keeping a bag open as it is being loaded. The bag may be quickly affixed to the support by the clips, and also quickly disengaged from the clips.

## Patentansprüche

1. Aufhängevorrichtung (1, 101) zum Offenhalten eines Sackes (14, 114), umfassend einen Reifen (2, 102) mit mehreren daran entlang befestigten Klipps (4, 104), wobei der Reifen (2, 102) eine Außenoberfläche mit einem konvex gekrümmten Teil (5, 105) sowie einen kreisförmigen, elliptischen bzw. ovalen Umfang aufweist, der eine Öffnung (13, 113) definiert, durch die hindurch ein geöffneter Sack (14, 114) geschoben werden kann, dessen Öffnung (16, 116) an den Klipps (4, 104) befestigt wird, wodurch der Sack (14, 114) bei Hochheben des Reifens derart von dem Reifen (2, 102) festgehalten wird, dass er von der Reifenöffnung (13, 113) herabhängt, **dadurch gekennzeichnet, dass** sich jeder Klipp (4, 104), übergehend von einem an dem Reifen (2, 102) permanent befestigten Abschnitt zu einem unbefestigten, federbelasteten und mit der konvexen Oberfläche (5, 105) über einen Bogen von mindestens etwa 90° profilkonform verlaufenden Abschnitt des Klipps, um den konvex gekrümmten Teil herum erstreckt, wobei der unbefestigte Abschnitt jedes Klipps (4, 104) in ein freies Ende (10, 110) ausläuft, das zum Einlegen einer Sacköffnung (16, 116) zwischen den Klipp und den Reifen (2, 102) von der konvexen Oberfläche weggezogen werden kann.

2. Aufhängevorrichtung (1) nach Anspruch 1, bei der der konvex gekrümmte unbefestigte Abschnitt (5) von der Reifenöffnung (13) abgewandt ist.

3. Aufhängevorrichtung (101) nach Anspruch 1, bei der der konvex gekrümmte unbefestigte Abschnitt (105) zu der Reifenöffnung (113) hin gewandt ist.

4. Aufhängevorrichtung (301, 401) nach einem der vorhergehenden Ansprüche, bei der der Klipp (304, 404) derart angelenkt ist, dass das freie Ende (310, 410) des Klipps vollständig von dem Reifen (302, 402) weggeklappt werden kann.

5. Aufhängevorrichtung (1, 101) nach einem der vorhergehenden Ansprüche, bei der die Kräfte (19, 119) zwischen der Sacköffnung (16, 116) und dem Reifen (2, 102) im Wesentlichen senkrecht auf die konvexe Oberfläche (5, 105) des Reifens (2, 102) und den Klipp (4, 104) wirken, wo diese zum Festhalten der Sacköffnung (16, 116) an dem Reifen (2, 102) auf der Sacköffnung (16, 116) aufliegen.

6. Aufhängevorrichtung (1, 101) nach einem der vorhergehenden Ansprüche, bei der die konvexe Oberfläche (5, 105) des Reifens (2, 102) den Reifen (2, 102) - im Querschnitt gesehen - im Wesentlichen zur Gänze umgibt.

7. Aufhängevorrichtung (1, 101) nach einem der vorhergehenden Ansprüche, bei der die konvexe Oberfläche (5, 105) des Reifens (2, 102) und die Klipps (4, 104) sich über einen Bogen von bis zu etwa 270° erstrecken.

8. Aufhängevorrichtung (1, 101) nach einem der vorhergehenden Ansprüche, bei der die Klipps (4, 104) zum leichteren Einlegen des Sackes (14, 114) zwischen den Klipp (4, 104) und die konvexe Oberfläche (5, 105) des Reifens (2, 102) eine sich von der Oberfläche des Reifens (2, 102) abhebende Umkantung aufweisen.

9. Aufhängevorrichtung (1, 101) nach einem der vorhergehenden Ansprüche, bei der der Reifen (2, 102) einen im Wesentlichen kreisförmigen Querschnitt aufweist.

10. Sackaufhängevorrichtungsanordnung (20, 120), umfassend einen geöffneten Sack (14, 114) und eine ihn haltende Sackaufhängevorrichtung (1, 101) nach einem der vorhergehenden Ansprüche.

11. Sackaufhängevorrichtungsanordnung (20, 120) nach Anspruch 10, bei der der Reifen (2, 102) und/oder der Klipp (4, 104) für besseren Halt an dem Sack (14, 114) aufgeraut ist/sind.

12. Sackaufhängevorrichtungsanordnung (20, 120) nach Anspruch 10 oder 11, bei der der Reifen (2, 102) und/oder der Klipp (4, 104) für besseren Halt an dem Sack (14, 114) eine elastomere Oberfläche aufweist/aufweisen.

## Claims

1. A support (1,101) for holding open a bag (14,114), comprising a hoop (2,102) and a plurality of clips (4,104) around the hoop, the hoop (2,102) having an outer surface that has a convexly curved portion (5,105) and a circular, elliptical or oval circumference that defines an opening (13,113) through which an open bag (14,114) may be inserted with the opening (16,116) of the bag (14,114) being clipped to the clips (4,104), the hoop (2,102) thereby supporting the bag (14,114) so that the bag hangs from the hoop opening (13,113) when the hoop is raised, **characterised in that**: each clip (4,104) extends around said convexly curved portion between a portion of the clip that is permanently affixed to the hoop (2,102) and a free portion of the clip that has a spring-biased shape that conforms with said convex surface (5,105) over an arc of at least about 90°, the free portion of each clip (4,104) terminating at a free end (10,110) that may be pulled away from the convex surface to allow a bag opening (16,116) to be inserted between the clip and the hoop (2,102).

2. A support (1) as claimed in Claim 1, in which said convexly curved free portion (5) faces away from the hoop opening (13).

3. A support (101) as claimed in Claim 1, in which said convexly curved free portion (105) faces in towards the hoop opening (113).

4. A support (301,401) as claimed in any preceding claim, in which the clip (304,404) is hinged so that said free end (310,410) of the clip can be retracted fully from the hoop (302,402).

5. A support (1,101) as claimed in any preceding claim, in which the forces (19,119) between the bag opening (16,116) and the hoop (2,102) are essentially normal to said convex surface (5,105) of the hoop (2,102) and clip (4,104) where these contact the bag opening (16,116) in order to retain the bag opening (16,116) to the hoop (2,102).

6. A support (1,101) as claimed in any preceding claim, in which the convex surface (5,105) of the hoop (2,102) extends substantially fully around a cross-section through the hoop (2,102).

7. A support (1,101) as claimed in any preceding claim, in which the convex surface (5,105) of the hoop (2,102) and the clips (4,104) extend over an arc of up to about 270°.

8. A support (1,101) as claimed in any preceding claim, in which the clips (4,104) have a lip that rises from the surface of the hoop (2,102) to aid insertion of the bag (14,114) between the clip (4,104) and convex surface (5,105) of the hoop (2,102).

9. A support (1,101) as claimed in any preceding claim, in which the hoop (2,102) has a substantially circular cross-section.

10. A bag support assembly (20,120), comprising an open bag (14,114) and a bag support (1,101) which supports the bag (14,114), in which the bag support (1,101) is as claimed in any preceding claim.

11. A bag support assembly (20,120) as claimed in Claim 10, in which the hoop (2,102) and/or the clip (4,104) is roughened to improve grip on the bag (14,114).

12. A bag support assembly (20,120) as claimed in Claim 10 or Claim 11, in which the hoop (2,102) and/or the clip (4,104) has an elastomeric surface to improve grip on the bag (14,114).

## Revendications

1. Support (1, 101) pour tenir ouvert un sac (14, 114), comprenant un cercle (2, 102) et plusieurs agrafes (4, 104) autour du cercle, le cercle (2, 102) ayant une surface extérieure pourvue d'une partie à courbure convexe (5, 105) et un pourtour circulaire, elliptique ou ovale qui crée une ouverture (13, 113) à travers laquelle un sac ouvert (14, 114) peut être inséré, l'ouverture (16, 116) du sac (14, 114) étant agrafée aux agrafes (4, 104), le cercle (2, 102) supportant de ce fait le sac (14, 114) de façon que le sac soit suspendu à l'ouverture (13, 113) du cercle lorsqu'on lève le cercle, **caractérisé en ce que** : chaque agrafe (4, 104) s'étend autour de ladite partie à courbure convexe entre une partie de l'agrafe fixée en permanence au cercle (2, 102) et une partie libre de l'agrafe qui a une forme définie par l'action d'un ressort, qui épouse ladite surface convexe (5, 105) sur un arc d'au moins environ 90°, la partie libre de chaque agrafe (4, 104) aboutissant à une extrémité libre (10, 110) qui peut être tirée à l'écart de la surface convexe pour permettre l'insertion de l'ouverture (16, 116) d'un sac entre l'agrafe et le cercle (2, 102).

2. Support (1) selon la revendication 1, dans lequel ladite partie libre à courbure convexe (5) est orientée à l'opposé de l'ouverture (13) du cercle.

3. Support (101) selon la revendication 1, dans lequel ladite partie libre à courbure convexe (105) est orientée vers l'ouverture (113) du cercle.

4. Support (301, 401) selon l'une quelconque des revendications précédentes, dans lequel l'agrafe (304, 404) est articulée de façon que ladite extrémité libre (310, 410) de l'agrafe puisse être entièrement retirée du cercle (302, 402).

5. Support (1, 101) selon l'une quelconque des revendications précédentes, dans lequel les forces (19, 119) entre l'ouverture (16, 116) du sac et le cercle (2, 102) sont sensiblement normales à ladite surface convexe (5, 105) du cercle (2, 102) et de l'agrafe (4, 104) où ceux-ci sont au contact de l'ouverture (16, 116) du sac afin de retenir l'ouverture (16, 116) du sac sur le cercle (2, 102).

6. Support (1, 101) selon l'une quelconque des revendications précédentes, dans lequel la surface convexe (5, 105) du cercle (2, 102) s'étend sensiblement tout autour de la section transversale du cercle (2, 102).

7. Support (1, 101) selon l'une quelconque des revendications précédentes, dans lequel la surface convexe (5, 105) du cercle (2, 102) et les agrafes (4, 104) s'étendent sur un arc atteignant environ 270°.

8. Support (1, 101) selon l'une quelconque des revendications précédentes, dans lequel les agrafes (4, 104) ont une lèvre qui se soulève par rapport à la surface du cercle (2, 102) pour faciliter l'insertion du sac (14, 114) entre l'agrafe (4, 104) et la surface convexe (5, 105) du cercle (2, 102).

9. Support (1, 101) selon l'une quelconque des revendications précédentes, dans lequel le cercle (2, 102) a une section transversale sensiblement circulaire.

10. Ensemble (20, 120) de support de sac, comprenant un sac ouvert (14, 114) et un support (1, 101) de sac qui supporte le sac (14, 114), le support (1, 101) de sac étant conforme à l'une quelconque des revendications précédentes.

11. Ensemble (20, 120) de support de sac selon la revendication 10, dans lequel le cercle (2, 102) et/ou l'agrafe (4, 104) est/sont dépolis pour améliorer la prise sur le sac (14, 114).

12. Ensemble (20, 120) de support de sac selon la revendication 10 ou la revendication 11, dans lequel le cercle (2, 102) et/ou l'agrafe (4, 104) a/ont une surface en élastomère afin d'améliorer la prise sur le sac (14, 114).
